# EUROPÄISCHE PATENTSCHRIFT

(11) **EP 0 627 039 B1**
(45) Veröffentlichungstag und Bekanntmachung des Hinweises auf die Patenterteilung: **05.03.1997**
(21) Anmeldenummer: 93921788.1
(22) Anmeldetag: 30.09.1993
(51) Int. Cl.: E05F 15/14, E05F 17/00, E06B 3/90

(54) **ANTRIEB FÜR EINE BOGENSCHIEBETÜR**
DRIVE FOR A CURVED SLIDING DOOR
MECANISME D'ENTRAINEMENT D'UNE PORTE A GLISSIERE EN ARC

(30) Priorität: 18.12.1992 DE 4242937
(43) Veröffentlichungstag der Anmeldung: 07.12.1994
(73) Patentinhaber: DORMA GmbH + Co. KG, D-58256 Ennepetal (DE)
(72) Erfinder: THEILE, Ulrich, D-58091 Hagen (DE)
(86) Internationale Anmeldenummer: DE9300932
(87) Internationale Veröffentlichungsnummer: WO9415054

(56) Entgegenhaltungen:
- DE-A- 3 928 911
- US-A- 3 834 081

## Beschreibung

Die Erfindung betrifft einen Antrieb für eine Bogenschiebetür, bei der zwei bewegliche Fahrflügel über einen Motorantrieb auf einer kreisbogenförmigen Bahn bewegt werden. Ausgelöst durch ein Sensorsignal wird der Antrieb in Bewegung gesetzt, und die Fahrflügel fahren auseinander, so daß die benutzenden Verkehrskreise einen offenen Durchgang haben. Der Vorteil dieser automatischen Bogenschiebetüranlagen besteht darin, daß sie einladende, großzügige Eingangsräume entstehen lassen, ohne dafür viel Platz zu beanspruchen. Hierbei können sie wahlweise für bogen-, halbkreis- oder kreisförmige Grundrisse ausgeführt werden und bieten darüber hinaus durch großflächige Verglasung ein Höchstmaß an Transparenz und Lichteinfall. Dabei sorgen in der Regel Mikroprozessorsteuerungen durch einen breiten Funktionsumfang sowie Selbstregulierung und Selbstüberwachung der Bewegungsabläufe für einen regelmäßigen Betrieb dieser Türarten. In der Regel ist oberhalb der feststehenden Glasteile sowie der beiden Fahrflügel ein Kämpfer angeordnet, der einen kreisbogenförmigen Abschluß zum Gebäude sicherstellt. Innerhalb des Kämpfers können dann die Antriebsmittel untergebracht sein, die für einen reibungslosen Betrieb der Bogenschiebetüren Sorge tragen.

Eine Bogenschiebetür der vorgenannten Art ist aus der DE 39 28 911 A1 zu entnehmen, bei der die kreisbogenförmigen Türblätter mit einem einzigen Endlosriemen in die Öffnungs- bzw. in die Schließlage gebracht werden. Hierbei wird der Endlosriemen um die Antriebsriemenscheibe und die angetriebene Riemenscheibe herumgelegt, wobei gleichzeitig die beiden Türflügel mit dem Endlosriemen fest verbunden sind. Bei Aktivierung des Antriebsmotors werden die beiden Türflügel längs einer linken bzw. rechten Führungsschiene in entgegengesetzter Richtung verschiebbar bewegt. Diese Art des Antriebs ist jedoch sehr aufwendig, da neben den äußeren Führungsrollen auch noch innere Führungsrollen benötigt werden, um den um 180° verdrehten Zahnriemen auch sicher zu führen.

Die US-Patentschrift 3,353,299 beschreibt einen Antrieb für eine Tür, bei dem ein Elektromotor einen umlaufenden Riemen antreibt, wobei an dem Riemen eine Vorrichtung befestigt ist, an der über Rollen geführte Seile angelenkt sind, die die Türflügel bewegen.

In der US-Patentschrift 3, 834,081 wird eine automatische Schiebetür offenbart, die mit zwei horizontal beweglichen Fahrflügeln ausgestattet ist. Durch einen elektromotorischen Antrieb werden die Fahrflügel über Antriebsriemen, in Form von Zahnriemen in bekannter Art und Weise angetrieben.

Ein weiterer über Seile geführter Antrieb für eine Schiebetür wird in der US-Patentschrift 1,602,717 beschrieben.

Die Aufgabe der Erfindung ist es, einen Antrieb für eine Bogenschiebetüre zu schaffen, der in der Herstellung preiswert und darüber hinaus noch störunanfällig ist und so wenig Bauteile wie möglich hat, um den Wirkungsgrad des Antriebes so groß wie möglich zu machen.

Diese Aufgabe wird ausgehend von dem Oberbegriff des Hauptanspruchs durch dessen kennzeichnenden Merkmale gelöst.

Durch die Umlenkrollen wird der Bewegungsablauf des ersten Riemens, hervorgerufen durch den Antriebsmotor, zwangsweise auf den zweiten Riemen in entgegengesetzter Richtung übertragen. Aufgrund der Anbindung der Fahrflügel an die Antriebsriemen, und zwar in der Art, wenn man auf die Türanlage von oben schaut, daß der rechte Riemen jeweils an den rechten Außenkanten der Fahrflügel befestigt ist und der linke Riemen jeweils an den linken Außenkanten der Fahrflügel befestigt ist, ergibt sich aufgrund dieses Polygonzuges beim Antrieb eines Riemens, und zwar hervorgerufen durch die zentrale Umlenkrolle, eine zwangsweise Übertragung auch auf den zweiten Riemen. Hierdurch ist es sichergestellt, daß beim Öffnen eines Flügels auch der zweite Flügel mit geöffnet wird, und zwar in der Form, daß die Flügel voneinander wegfahren. Die Riemen, die auch als Zahnriemen ausgeführt werden können, haben immer die gleiche Länge, und es braucht auch kein elastisches Glied zwischen den Riemen vorhanden sein. Auch bleiben bei den Bewegungsabläufen die Riemen stets in ihrer Länge gleich. Gegenüber dem Stand der Technik hat der erfindungsgemäße Gegenstand den Vorteil, daß große Verluste durch zusätzliche Rollen vermieden werden.

Die Erfindung wird anhand eines möglichen schematisch dargestellten Ausführungsbeispieles näher erläutert. Es zeigt:
- Figur 1:: Bogenschiebetür in der Draufsicht
- Figur 2:: Antriebsriemenanordnung
- Figur 3:: Ausführungsbeispiel mit einer zusätzlichen Umlenkrolle

Das in der Figur 1 dargestellte Ausführungsbeispiel zeigt eine Bogenschiebetür mit den Fahrflügeln 1 und 3, die sich auf einem kreisbogenförmigen Kreissegment 14 bewegen. Der rechte Fahrflügel 1, welcher sich auf dem Kreissegment bewegt, schließt sich an einem feststehenden Seitenteil 19 an. In gleicher Art und Weise ist der Fahrflügel 3 auf der linken Seite an einem feststehenden Seitenteil 20 angeordnet. Bogenschiebetüren dieser Art sind in der Regel im Eingangsbereich von Gebäuden angeordnet und sind dazu angehalten, einen Gebäudeabschluß darzustellen. Wird nun aufgrund eines nicht dargestellten Bewegungsmelders ein Impuls ausgelöst, der den Antrieb der Bogenschiebetür aktiviert, so wird der seitlich befindliche Antriebsmotor 7 bestromt, und der über seine Antriebsrolle 16 gelegte Zahnriemen 2 wird verschoben. Der Zahnriemen 2 ist ein nicht in sich geschlossener Riemen, der sowohl an dem linken Fahrflügel 3, als auch an dem rechten Fahrflügel 1 befestigt ist. Diese Befestigung wird so vorgenommen, daß das eine Riemenende des Zahnriemens 2 an der rechten Hinterkante 12 des Fahrflügels 1 befestigt wird. Der Riementrum 21 führt dann zum Antriebsmotor 7 mit seiner Antriebsrolle 16, um die der Zahnriemen 2 gelegt wird. Der weitere Riementrum 22 wird zur Umlenkrolle 6 geführt, die in der Mitte 15 des Kreissegmentes 14 über eine Achse drehgelagert ist. Diese Umlenkrolle 6 ist soweit wie möglich an dem Außenkreis des Kreissegmentes 14 zu plazieren. Der geführte Riementrum 22 des Zahnriemens 2 wird über die Umlenkrolle 6 so geleitet, daß das Zahnriemenende 23 des Zahnriemens 2 an der Vorderkante 10 des linken Fahrflügels 3 befestigt wird. Die Lagerung der Umlenkrolle 6 ist so ausgeführt, daß auf der Achse 9 eine weitere Um lenkrolle 8 angebracht ist. Diese beiden Umlenkrollen 6 und 8 sind so angeordnet, daß sie übereinander, d.h. in zwei Ebenen, jeweils einen Riemen führen können. Auf der gemeinsamen Achse 9 sind die freilaufenden Umlenkrollen 6 und 8 nicht kraft- und formschlüssig mit einander verbunden. An der Vorderkante 11 des rechten Fahrflügels 1 ist ein weiteres Riemenende 26 des Zahnriemens 4 befestigt. Dieser Riementrum 24 wird über die Umlenkrolle 8 geführt, und dann zu der am Ende des feststehenden Seitenteiles 20 angeordneten Umlenkrolle 5 geführt. Der andere Riementrum 25, welcher von der Umlenkrolle 5 des Zahnriemens 4 weggeht, ist an der Hinterkante 13 des linken Fahrflügels befestigt.

Es ist somit nur einer der beiden Zahnriemen 2 und 4 mit dem Motor 7 direkt verbunden. Durch die zentrische Lagerung der Umlenkrollen 6 und 8 ist es sicher gestellt, daß mit nur einem getriebenen Riemen zwangsläufig aufgrund der vorbeschriebenen Art und Weise der zweite Riemen mit bewegt wird. Dieses hat zur Folge, daß auch der sich daran befindliche zweite Fahrflügel mit bewegt und zwar so, daß er die gleiche Bewegung ausführt wie der angetriebene Fahrflügel. Wird beispielsweise der Riementrum 21 in Richtung auf den auch am Ende des feststehenden Seitenteiles 9 angeordneten Antriebsmotor gezogen, so wird durch die Anbindung des Zahnriemens 4 der Riementrum 24 über die Umlenkrolle 8 gezogen, und damit gleichzeitig der Fahrflügel 3 auch nach außen hin, d.h. in die Aufstellung bewegt. Aufgrund dieses Polygonzuges, der indirekt miteinander verbundenen beiden Zahnriemen 2 und 4, ist es sichergestellt, daß ohne zusätzliche und damit wirkungsgradverschlechternde Umlenkrollen ein sicherer Antrieb der beiden Fahrflügel 1 und 3 bewerkstelligt werden kann. Bei der Zubewegung, d.h. der Antriebsmotor 7 läuft in der Gegenrichtung, laufen die beiden Fahrflügel 1 und 3 aufeinander zu. Dieses geschieht auch wiederum durch die zangsweise Anbindung der Flügel. Es können deshalb bei einem solchen Antrieb die beiden Fahrflügel 1 und 3 mit nur einem einzigen Motor bewegt werden, was eine sehr kostengünstige Antriebsart für eine Bogenschiebetür darstellt. Alle bisher bekannten, auf dem Markt befindlichen Systeme sind entweder durch sehr aufwendige mechanische Gestänge und Laufwagen realisiert worden, die allerdings einen sehr schlechten Wirkungsgrad und damit große Verluste beinhalten.

Es ist jedoch auch möglich, den erfindungsgemäßen Gegenstand, wie es die Figur 3 zeigt, mit einer zusätzlich angeordneten Umlenkrolle 17 und 18 auszustatten, wenn dieses aufgrund der örtlichen Gegebenheiten, d.h. im Deckeneinbau sind Beleuchtungskörper vorhanden, notwendig ist.

### Bezugszeichenverzeichnis

- 1: Fahrflügel rechts
- 2: Zahnriemen
- 3: Fahrflügel links
- 4: Zahnriemen
- 5: Umlenkrolle
- 6: Umlenkrolle
- 7: Antriebsmotor
- 8: Umlenkrolle
- 9: Achse
- 10: Vorderkante linker Fahrflügel
- 11: Vorderkante rechter Fahrflügel
- 12: Hinterkante rechter Fahrflügel
- 13: Hinterkante linker Fahrflügel
- 14: Kreissegment
- 15: Mitte
- 16: Antriebsrolle
- 17: Führungsrolle
- 18: Führungsrolle
- 19: feststehendes Seitenteil
- 20: feststehendes Seitenteil
- 21: Riementrum
- 22: Riementrum
- 23: Antriebsriemenende
- 24: Riementrum
- 25: Riementrum
- 26: Antriebsriemenende

## Patentansprüche

1. Antrieb für eine Bogenschiebetür, die mit einem linken (3) und einem rechten Fahrflügel (1), die sich auf einem kreisbogenförmigen Kreissegment (14) bewegen, ausgestattet ist, welche jeweils eine kreisbogenförmige Form haben und horizontal motorisch verschiebbar an einem Kämpfer gelagert sind, wobei die Anbindung der Fahrflügel (1, 3) an den elektrischen Antriebsmotor (7) über mindestens einen über Rollen geführten Zahnriemen erfolgt, dadurch gekennzeichnet, daß je ein offener Zahnriemen (2, 4) für die Fahrflügel (1, 3) verwendet wird, wobei das eine Ende (23) des ersten Zahnriemens (2) im Bereich der Vorderkante (10) des linken Fahrflügels (3) und das andere Ende des ersten Zahnriemens (2) im Bereich der Hinterkante (12) des rechten Fahrflügels (1) angelenkt ist, und der zweite Zahnriemen (4) mit einem Ende im Bereich der Hinterkante (13) des linken Fahrflügels (3) und mit seinem anderen Ende (26) im Bereich der Vorderkante (11) des rechten Fahrflügel (1) angelenkt ist, und in der Mitte (15) des Kreissegmentes (14) zwei Umlenkrollen (6, 8) auf einer gemeinsamen Achse (9) weder kraft- noch formschlüssig miteinander verbunden drehgelagert sind, wobei der Zahnriemen (2) über eine erste Umlenkrolle (6) und der Zahnriemen (4) über eine zweite Umlenkrolle (8) geführt werden.

2. Antrieb für eine Bogenschiebetür nach Anspruch 1, dadurch gekennzeichnet, daß die Zahnriemen (2, 4) durch Führungsrollen (17, 18) geführt werden.

3. Antrieb für eine Bogenschiebetür nach den Ansprüchen 1 und 2, dadurch gekennzeichnet, daß die Zahnriemen (2, 4) in unterschiedlichen Höhen angeordnet sind.

## Claims

1. A drive for a curved sliding door equipped with a left-hand (3) and a right-hand moving leaf (1), moving on an arc of a circle segment, each having the form of an arc of a circle and being mounted on a transom for horizontal motor-driven movement, the door leaf being connected to the electric motor drive via at least one toothed belt trained over pulleys, characterised in that an open drive belt (2, 4) is used for each of the moving leaves (1, 3), in that one end (23) of the first drive belt (2) is articulated in the region of the front edge (10) of the left-hand moving leaf (3) and the other end of the first drive belt (2) is articulated in the region of the rear edge (12) of the right-hand moving leaf (1), in that the second drive belt (4) is articulated by one end in the region of the rear edge (13) of the left-hand moving leaf (3) and by its other end (26) in the region of the front edge (1 1 ) of the right-hand moving leaf (1), and in that in the middle (15) of the circle segment (14) two return pulleys (6, 8) are mounted for rotation on a common shaft ((9) so as to be neither positively nor non-positively interconnected and the drive belt (2) is trained over a first return pulley (6) and the drive belt (4) over a second return pulley (8).

2. A drive for a curved sliding door according to claim 1, characterised in that the drive belts (2, 4) are guided by guide pulleys (17, 18).

3. A drive for a curved sliding door according to claims 1 and 2, characterised in that the drive belts are disposed at different levels.

## Revendications

1. Entraînement pour porte tournante courbe, constituée de deux battants mobiles, un gauche (3) et un droit (1), quelles tourner sur un arc circulaire d'un segment circulaire, présentant chacun la forme d'un arc circulaire et pouvant se déplacer horizontalement, sous l'action d'un moteur, sur un dormant, la liaison entre les battants et leur entraînement par un moteur électrique s'effectuant par l'intermédiaire d'une courroie crantée, caractérisé en ce que des courroies ouvertes (2, 4) entraînent respectivement les battants (1, 3), une extrémité (23) de la courroie (2) première étant articulée au battant gauche (3) près du bord avant de celle-ci tandis que l'autre extrémité est articulée au battant droit près du bord arrière (12) de celui-ci, tandis que la courroie (4) seconde est articulée par une extrémité près du bord arrière (13) du battant gauche (3) et par son autre extrémité (26) près du bord avant (11) du battant droit (1), en ce qu'au milieu (15) du segment circulaire (16) deux galets de renvoi (6, 8) sont montés sur une même axe sans être reliés entre eux par combinaison de forces ou de formes, la courroie d'entraînement (2) passant sur un galet de renvoi premier (6) et la courroie d'entraînement (4) sur un galet de renvoi (8) deuxième.

2. Entraînement selon la revendication 1, caractérisé en ce que les courroies d'entraînement (2, 4) sont associées à des galets de guidage (17, 18).

3. Entraînement selon les revendication 1 et 2, caractérisé en ce que les courroies d'entraînement (2, 4) sont disposées à deux hauteurs différentes.
